# FASCICULE DE BREVET EUROPEEN

(11) **EP 0 983 199 B1**
(45) Date de publication et mention de la délivrance du brevet: **04.09.2002**
(21) Numéro de dépôt: 98906967.9
(22) Date de dépôt: 04.02.1998
(51) Int. Cl.: B65D 5/18

(54) **EMBALLAGE EN CARTON ET FLAN POUR CELUI-CI**
KARTONVERPACKUNG UND ZUSCHNITT DAFÜR
CARDBOARD PACKING AND BLANK FOR SAME

(30) Priorité: 04.02.1997 FR 9701394
(43) Date de publication de la demande: 08.03.2000
(73) Titulaire: SCA Emballage France, 95614 Cergy-Pontoise Cédex (FR)
(72) Inventeur: FOLLAIN, Pascal, 44000 Nantes (FR)
(74) Mandataire: Phélip, Bruno
(86) Numéro de dépôt international: FR9800199
(87) Numéro de publication internationale: WO98033713

(56) Documents cités:
- GB-A- 1 462 843
- US-A- 2 001 476

## Description

La présente invention concerne un procédé de fabrication d'un emballage à partir d'un flan de carton ou de matière similaire. Elle concerne également le flan de carton ou de matière similaire pour la mise en oeuvre du procédé et l'emballage obtenu par la mise en volume de ce flan ; elle concerne aussi un procédé de conditionnement de produit(s) au moyen du flan en question.

La mise en volume ou la fermeture des emballages réalisés à partir d'un flan unique de carton ou de matière similaire s'effectue bien souvent au moyen de rabats, de volets ou de languettes d'assemblage qui sont aménagées dans le prolongement des portions de matière qui assurent le conditionnement proprement dit.
Or, ces éléments de prolongement augmentent la surface de flan nécessaire à la réalisation de l'emballage et ils augmentent de ce fait son coût de revient.

Pour économiser de la matière, il est possible de supprimer ces éléments de prolongement et de prévoir des structures d'assemblage complémentaires, tel qu'un cerclage au moyen d'un feuillard, ou tel qu'un suremballage au moyen d'un film plastique ; mais ces structures complémentaires nécessitent la mise en oeuvre de moyens techniques qui sont eux aussi d'un coût de revient assez élevé et qui ne sont pas toujours faciles à mettre en oeuvre.

Toujours dans un souci de réaliser des économies de matière, le document GB-A-1 462 843 décrit un emballage en forme de casier constitué d'un fond bordé par deux parois latérales en opposition dont les côtés sont reliés par des pièces de matière prélevées dans lesdites parois latérales.
Cependant, le montage de cet emballage n'est pas facile à réaliser. En particulier, les opérations de solidarisation des parois en opposition par des éléments prélevés et rapportés de part et d'autre peuvent difficilement être mécanisées ; les interventions manuelles correspondantes limitent les cadences et génèrent un coût important de main d'oeuvre.
En outre, cet emballage est dépourvu d'élément de recouvrement des produits, ce qui limite ses applications.

La présente invention propose une nouvelle technique pour fabriquer un emballage comportant un élément de recouvrement des produits, qui est à la fois simple à mettre en oeuvre et qui permet en particulier de limiter, voire même de supprimer les prolongements d'assemblage du flan de carton de base, sans imposer la présence de structures complémentaires d'assemblage tels les feuillards ou les films plastiques de suremballage connus dans l'état de la technique.

Le procédé de fabrication d'emballage(s) conforme à la présente invention consiste à prélever au moins une pièce de matière dans le flan de base, puis, après mise en volume dudit flan, à utiliser ladite pièce de matière pour assembler les bordures supérieures de deux parois latérales dudit emballage et former ainsi un volet de recouvrement des produits conditionnés.
On utilise la pièce de matière prélevée pour assurer le maintien du volume, pour compléter les moyens de maintien en volume et/ou pour fermer l'emballage.

L'invention concerne également le flan de carton pour la mise en oeuvre de ce procédé et l'emballage en carton obtenu par la mise en volume de ce flan au moyen de la technique précitée.
Selon une forme de réalisation particulière, cet emballage comporte au moins une pièce de matière qui est prélevée dans le flan de carton et qui est utilisée pour assembler les bordures supérieures de deux des parois latérales. L'emballage comprend de préférence un fond à partir duquel s'étendent au moins deux parois latérales en opposition ; il comporte également au moins une pièce de matière assurant l'assemblage desdites parois en opposition, laquelle pièce de matière est découpée au moins partiellement dans le fond et/ou dans l'une au moins desdites parois latérales.

De préférence, cette pièce d'assemblage est totalement découpée dans le fond et/ou dans l'une au moins des parois latérales et elle comporte un volet de recouvrement qui est prolongé latéralement par deux pattes d'extrémités qui viennent se solidariser avec lesdites parois latérales.

Conformément à un second mode de réalisation, la pièce d'assemblage est partiellement découpée dans le flan de base et elle reste attenante à l'une des parois latérales. Cette pièce d'assemblage comporte un volet de recouvrement qui est prolongé par une patte d'extrémité venant se solidariser avec l'autre paroi latérale.

Selon une autre caractéristique de l'invention, l'emballage comporte une pièce d'assemblage dont le volet de recouvrement est prélevé sur toute la longueur du fond et dont la ou les pattes d'extrémités sont prélevées sur l'une ou sur les deux parois latérales, selon le cas.

Toujours selon l'invention, l'emballage comporte une pièce d'assemblage dont le volet de recouvrement et la ou les pattes d'extrémités sont positionnées en correspondance des découpes de prélèvement dans le fond et dans la ou les parois latérales. Cette particularité permet de former des organes de calage qui stabilisent les empilements.

Toujours selon l'invention, l'emballage est constitué d'un fond carré ou rectangulaire dont deux côtés en opposition se prolongent par deux premières parois latérales munies de rabats latéraux et reliées entre elles par la pièce d'assemblage. Les deux autres côtés du fond se prolongent par des volets qui sont destinés à former les deux autres parois latérales, ou des portions de parois latérales, lesquelles sont solidarisées avec les rabats latéraux précités qui prolongent lesdites premières parois latérales.

L'invention concerne encore un procédé de conditionnement de produit(s) au moyen du flan de carton, lequel procédé consiste, après prélèvement de la pièce de matière, à mettre en volume ledit flan sur les produits que l'on désire conditionner, ou bien à mettre en volume ledit flan puis à introduire les produits dans l'ouverture supérieure de l'emballage ainsi formé, avant d'assembler les bordures supérieures de deux parois latérales au moyen de la pièce de matière prélevée, pour terminer le cloisonnement du ou des produit(s).

Mais l'invention sera encore illustrée, sans être aucunement limitée, par la description suivante de deux modes de réalisation particuliers, donnés uniquement à titre d'exemples et représentés sur les dessins annexés dans lesquels :
- la figure 1 est une vue à plat d'un flan de carton permettant la réalisation d'un emballage conforme à la présente invention ;
- la figure 2 est une vue en perspective qui montre l'emballage mis en volume à partir du flan de la figure 1 ;
- la figure 3 est une vue à plat d'un flan de carton permettant la réalisation d'un autre emballage conforme à la présente invention ;
- la figure 4 est une vue en perspective qui montre l'emballage obtenu à partir du flan de la figure 3, en cours d'assemblage.

Le flan 1 représenté à plat sur la figure 1 comprend un fond rectangulaire 2 bordé par deux parois d'extrémités 3 et 4 raccordées respectivement par les lignes de pliage 5 et 6. Les deux parois 3 et 4 ont la même hauteur a et la même largeur b.

Les grands côtés du fond 2 comportent des volets de prolongement 8 raccordés par une ligne de pliage 9. Ces volets 8 s'étendent sur toute la longueur du fond 2 et leur hauteur c est inférieure à la hauteur a des parois d'extrémités 3 et 4.

D'autre part, les parois d'extrémités 3 et 4 comportent des rabats latéraux 10 raccordés par les lignes de pliage 11. Ces rabats 10 s'étendent sur toute la hauteur a des parois 3 et 4 ; leur largeur d correspond à la hauteur c des prolongements 8.

Le fond 2 et les parois d'extrémités 3, 4 sont placés sur l'axe longitudinal 12 du flan 1 ; ce dernier est découpé dans une plaque de carton ondulé dont les cannelures, repérées en 13, sont orientées dans le sens de l'axe longitudinal 12.

Dans la partie centrale du flan 1, on remarque la présence d'une pièce de matière 14 en forme de bande qui est délimitée, latéralement, par une ligne de coupe 15 et par une ligne de prédécoupe 16 parallèles entre elles et, au niveau de ses extrémités, par des lignes de prédécoupe 17, 18 également parallèles entre elles.
La ligne de coupe 15 et les lignes de prédécoupe 16, 17, 18 sont adaptées pour permettre le détachement complet de la bande de matière 14 du flan de carton 1.

Cette bande 14 de largeur constante s'étend sur toute la longueur du fond 2 et sur une partie des parois d'extrémités 3 et 4. Elle est divisée en trois tronçons : une partie centrale 20 prolongée à chacune de ses extrémités par des pattes 21 raccordées par des lignes de pliage 22. Les lignes de pliage 22 sont pratiquement positionnées sur les lignes de pliage 5 et 6 qui raccordent le fond 2 et les parois d'extrémités 3, 4 ; elles sont en fait légèrement décalées extérieurement par rapport auxdites lignes 5 et 6, d'une distance qui correspond à l'épaisseur du carton utilisé.

La partie centrale 20 de la pièce de matière 14 est disposée légèrement en biais par rapport à l'axe longitudinal 12 du flan 1 mais cette pièce de matière 14 reste tout de même symétrique par rapport audit axe longitudinal 12. Selon une forme de réalisation voisine, la bande 14 pourra être rectiligne et s'étendre parallèlement à l'axe longitudinal 12, de préférence centrée sur ce dernier.

Tel que représenté figure 2, la mise en volume du flan de carton s'effectue après enlèvement de la bande de matière 14, en dressant verticalement les parois d'extrémités 3 et 4 et en solidarisant les rabats latéraux 10 avec les volets de prolongements 8. Cette solidarisation est réalisée par collage ou agrafage des extrémités inférieures des rabats 10 avec la face externe ou avec la face interne des extrémités des prolongements 8.
La mise en volume de l'emballage peut être réalisée sur les produits que l'on désire conditionner, par exemple un groupement de 5 boîtes ou étuis 24, après avoir positionné ces derniers sur le fond 2 ; une autre possibilité consiste, après avoir mis l'emballage en volume, à introduire le ou les produits par l'ouverture supérieure. Les volets de prolongement 8 et les rabats 10 maintiennent latéralement le ou les produits conditionnés.

La bande de matière 14 prélevée dans le flan de carton 1 sert à fermer l'ouverture supérieure de l'emballage. Cette fermeture partielle est obtenue en plaçant la bande 14 sur les produits 24 et en solidarisant ses pattes d'extrémités 21 par collage, agrafage ou autre, avec la face externe des parois d'extrémités 3 et 4. La bande 14, et en particulier sa partie centrale 20, définit une sorte de coiffe ou de couvercle partiel qui permet de réunir les bordures supérieures des parois 3 et 4 et qui permet de terminer le cloisonnement des produits. Les lignes de pliage 22 qui relient la partie centrale 20 et les pattes d'extrémités 21 sont adaptées pour venir se positionner sur les bordures supérieures des parois 3 et 4.

De préférence, la bande 20 et les pattes d'extrémités 21 sont placées en correspondance de la découpe de prélèvement 25 aménagée dans le fond 2 et dans la partie inférieure des parois d'extrémités 3, 4. La pièce de matière 14 s'étend en surépaisseur au-dessus de la bordure supérieure de l'emballage et la découpe 25 définit un léger évidement. Lorsque les emballages sont empilés, la pièce d'assemblage 14 de l'emballage du dessous pénètre dans la découpe 25 de l'emballage situé juste au-dessus et cela permet d'assurer un certain calage qui stabilise les empilements.

On obtient un emballage parallélépipédique qui assure un conditionnement correct des produits et qui, du fait de la simplicité de son flan de réalisation, a un coût de revient très intéressant. En outre, la bande supérieure 20 peut servir de poignée pour l'emballage ; on peut aussi l'utiliser pour recevoir un marquage quelconque, par exemple publicitaire.

La figure 3 montre un autre type de flan qui permet l'obtention d'un emballage similaire illustré sur la figure 4.
Ce flan de carton 26 comporte un fond rectangulaire 27 qui est bordé par deux parois d'extrémités 28, 29 raccordées par les lignes de pliage 30, 31, et par deux volets de prolongements 32 raccordés par les lignes de pliage 33.
Les parois d'extrémités 28 et 29 comportent des rabats latéraux 34 qui sont destinés à être assemblés avec les prolongements 32 pour maintenir l'emballage en volume.

Le flan 26 comporte également une pièce d'assemblage en forme de bande 35 qui s'étend sur la longueur du fond 27 et partiellement sur les deux parois d'extrémités 28 et 29. La bande d'assemblage 35 s'étend sur l'axe longitudinal 36 du flan 26. Elle est attenante au flan 26 par une ligne de raccordement 37 située sur la paroi d'extrémité 29. Par ailleurs, elle est délimitée par une ligne de coupe ou de prédécoupe 38, en forme générale de U.

La ligne de raccordement 37 est parallèle à la ligne de pliage 31 et à la bordure supérieure 39 de la paroi 29. Elle s'étend sensiblement à mi-hauteur de ladite paroi 29, entre la ligne de pliage 31 et la bordure supérieure 39.

La bande d'assemblage 35 comporte ainsi un volet central 40 prélevé sur le fond 27, une première patte d'extrémité 41 prélevée sur la paroi 29 et une seconde patte d'extrémité 42 prélevée sur la paroi 28.

La mise en volume de l'emballage s'effectue en solidarisant les prolongements 32 avec les rabats latéraux 34, par exemple par collage. Tel qu'on l'a représenté sur la figure 4, la bande d'assemblage 35 est dégagée du fond 27 ; elle est retournée par l'extérieur et elle est positionnée sur la partie supérieure de l'emballage pour venir raccorder les deux parois d'extrémités 28 et 29. La patte 41 reste attenante à la paroi 29 par la ligne de raccordement 37. Le maintien final de la mise en volume, ou la fermeture, est réalisé après conditionnement des produits, en solidarisant la patte d'extrémité 42 avec la paroi 28.
Dans ce mode de réalisation, la ligne de pliage 43 qui raccorde le volet central 40 de la bande d'assemblage 35 avec la patte d'extrémité 41, vient se positionner sur la bordure supérieure 39 de la paroi d'extrémité 29 ; de l'autre côté, la ligne de pliage 44 qui raccorde le volet central 40 et la patte d'extrémité 42 vient se positionner sur la bordure supérieure de la paroi d'extrémité 28. Ces lignes de pliage 43 et 44 sont positionnées en conséquence sur le flan 26.

Pour faciliter le retournement et le positionnement de la bande d'assemblage partiellement découpée 35, on peut prévoir une ligne de pliage sur la ligne de raccordement 37.

Dans ce mode de réalisation, également, la bande d'assemblage 35 fait légèrement saillie au-dessus des bordures supérieures de l'emballage et elle constitue un élément de calage, en association avec sa découpe 45 aménagée dans le fond, qui permet de stabiliser les empilements.

## Revendications

1. Procédé de fabrication d'un emballage à partir d'un flan de carton ou de matière similaire, pour le conditionnement de produit(s), lequel emballage comporte un élément de fond, au moins deux parois latérales et au moins un volet de recouvrement formant un élément de couvercle, ledit procédé consistant à prélever au moins une pièce de matière (14, 35) dans ledit flan de carton ou de matière similaire (1, 26), puis, après mise en volume dudit flan (1, 26), à utiliser ladite pièce de matière (14, 35) pour assembler les bordures supérieures de deux parois latérales (3, 4 ; 28, 29) dudit emballage et former ainsi un volet de recouvrement des produits conditionnés.

2. Flan de carton ou de matière similaire pour la mise en oeuvre du procédé selon la revendication 1, lequel flan est muni d'au moins une pièce de matière (14, 35) partiellement découpée ou délimitée par des lignes de prédécoupe, laquelle pièce de matière (14, 35) est constituée d'une partie centrale (20, 40) destinée à former le volet de recouvrement des produits conditionnés, prolongée à chacune de ses extrémités par des pattes d'assemblage (21 ; 41, 42) raccordées par des lignes de pliage (22 ; 43, 44).

3. Emballage en carton ou en matière similaire obtenu par la mise en volume du flan de carton ou de matière similaire selon la revendication 2, lequel emballage comporte au moins une pièce de matière (14, 35) qui est prélevée dans ledit flan de carton ou de matière similaire (1, 26), laquelle pièce de matière (14, 35) comprend un volet de recouvrement (20, 40) muni de pattes d'extrémités (21 ; 41, 42) raccordées par des lignes de pliage (22 ; 43, 44), lesquelles pattes d'extrémités sont solidarisées ou destinées à venir se solidariser chacune avec l'une des parois latérales (3, 4 ; 28, 29), lesdites lignes de pliage (22 ; 43, 44) étant positionnées au niveau de la bordure supérieure desdites parois (3, 4 ; 28, 29).

4. Emballage selon la revendication 3, **caractérisé en ce qu'**il comporte un fond (2, 27) à partir duquel s'étendent au moins deux parois latérales en opposition (3, 4 ; 28, 29), et **en ce qu'**il comprend au moins une pièce de matière (14, 35) assurant l'assemblage desdites parois en opposition (3, 4 ; 28, 29), laquelle pièce de matière (14, 35) est découpée au moins partiellement dans ledit fond (2, 27) et/ou dans l'une au moins desdites parois latérales (3, 4 ; 28, 29).

5. Emballage selon l'une quelconque des revendications 3 ou 4, **caractérisé en ce qu'**il comporte une pièce de matière (14) totalement découpée dans le fond (2) et/ou l'une au moins des parois latérales (3, 4), ladite pièce de matière (14) comportant ledit volet de recouvrement (20) prolongé, latéralement, par deux pattes d'extrémités (21) venant se solidariser avec lesdites parois latérales (3, 4).

6. Emballage selon l'une quelconque des revendications 3 ou 4, **caractérisé en ce qu'**il comporte une pièce de matière (35) partiellement découpée dans le flan (26), qui reste attenante à l'une des parois latérales (29) par une ligne de raccordement (37), laquelle pièce de matière (35) comporte ledit volet de recouvrement (40) prolongé par une patte d'extrémité (42) venant se solidariser avec l'autre paroi latérale (28).

7. Emballage selon l'une quelconque des revendications 5 ou 6, **caractérisé en ce qu'**il comporte une pièce de matière (14, 35) dont le volet de recouvrement (20, 40) est prélevé sur toute la longueur du fond (2, 27) et dont les pattes d'extrémités (21 ; 41, 42) sont prélevées sur les deux parois latérales (3, 4 ; 28, 29), selon le cas.

8. Emballage selon la revendication 7, **caractérisé en ce qu'**il comporte une pièce de matière (14, 35) dont le volet de recouvrement (20, 40) et les pattes d'extrémités (21 ; 41, 42) sont positionnés en correspondance des découpes de prélèvement (25, 45) qui sont aménagées dans le fond (2, 27) et dans les parois d'extrémités (3, 4 ; 28, 29), pour former des organes de calage lors du gerbage.

9. Emballage selon l'une quelconque des revendications 3 à 8, **caractérisé en ce qu'**il comporte un fond (2, 27) carré ou rectangulaire dont deux côtés en opposition se prolongent par deux premières parois latérales (3, 4 ; 28, 29) munies de rabats latéraux (10, 34) et reliées par la pièce de matière (14, 35), et dont les deux autres côtés se prolongent par des volets (8, 32) destinés à former les deux autres parois latérales, ou des portions de parois latérales, lesquelles sont solidarisées avec lesdits rabats latéraux (10, 34) qui prolongent lesdites premières parois latérales (3, 4 ; 28, 29).

10. Procédé de conditionnement de produit(s) au moyen d'un flan de carton ou de matière similaire selon la revendication 2, **caractérisé en ce qu'**il consiste :
- à prélever au moins une pièce de matière (14, 35) dans ledit flan de carton ou de matière similaire (1, 26),
- à mettre en volume ledit flan (1, 26) sur le ou les produits (24) que l'on désire conditionner, puis,
- à assembler les bordures supérieures de deux parois latérales (3, 4 ; 28, 29) au moyen de ladite pièce de matière (14, 35), laquelle permet de terminer le cloisonnement dudit ou desdits produits (24).

11. Procédé de conditionnement de produit(s) au moyen d'un flan de carton ou de matière similaire selon la revendication 2, **caractérisé en ce qu'**il consiste :
- à prélever au moins une pièce de matière (14, 35) dans ledit flan de carton ou de matière similaire (1, 26),
- à mettre en volume ledit flan de carton ou de matière similaire (1, 26),
- à introduire le ou les produit(s) (24) que l'on désire conditionner par l'ouverture supérieure de l'emballage ainsi formé, puis
- à assembler les bordures supérieures de deux des parois latérales (3, 4 ; 28, 29) dudit emballage au moyen de ladite pièce de matière (14, 35), laquelle permet de terminer le cloisonnement dudit ou desdits produits (24).

## Claims

1. A method of manufacture for a packing out of a cardboard blank or of similar material, for the packaging of product(s), which packing comprises a bottom element, at least two side walls and at least one covering flap forming a lid element, said method consisting in taking at least one piece of material (14, 35) from said cardboard blank or of similar material (1, 26), then, after conferring volume to said blank (1, 26) in using said piece of material (14, 35), assembling the upper rims of two side walls (3, 4 ; 28, 29) of said packing and thereby forming a covering flap of the packaged products.

2. A cardboard blank or a blank of similar material for the implementation of the method according to claim 1, which blank is fitted with at least one piece of material (14, 35) partially cut out or delineated by pre-cutting lines, which piece of material (14, 35) is composed of a central portion (20, 40) intended to form the covering flap of the packaged products, extended at each of its ends by assembly lugs (21; 41, 42) connected by folding lines (22; 43, 44).

3. A cardboard packing or a packing of similar material obtained by conferring volume to the cardboard blank or the blank of similar material according to claim 2, which packing comprises at least one piece of material (14, 35) that is taken from said cardboard blank or blank of similar material (1, 26), which piece of material (14, 35) comprises a covering flap (20, 40) fitted with end lugs (21; 41, 42) connected by folding lines (22; 43, 44), which end lugs are interconnected or intended to be interconnected each with one of the side walls (3, 4; 28, 29), whereby said folding lines (22; 43, 44) are positioned at the upper rim of said walls (3, 4; 28, 29).

4. A packing according to claim 3, **characterised in that** it comprises a bottom (2, 27) from which extend at least two opposite side walls (3, 4; 28, 29) and it that it comprises at least one piece of material (14, 35) for the assembly of said opposite walls (3, 4; 28, 29), which piece of material (14, 35) is cut out at least partially in said bottom (2, 27) and/or in one at least of said side walls (3, 4; 28, 29).

5. A packing according to any of the claims 3 or 4, **characterised in that** it comprises a piece of material (14) totally cut out in the bottom (2) and/or at least one of the side walls (3, 4), said piece of material (14) comprising said covering flap (20) extended laterally by two end lugs (21) that interconnect with said side walls (3, 4).

6. A packing according to any of the claims 3 or 4, **characterised in that** it comprises a piece of material (35) partially cut out in the blank (26), which is contiguous to one of the side walls (29) thanks to a connection line (37), which piece of material (35) comprises a covering flap (40) extended by an end lug (42) that interconnects with the other side wall (28).

7. A packing according to any of the claims 5 or 6, **characterised in that** it comprises a piece of material (14, 35) whereof the covering flap (20, 40) is taken from the whole length of the bottom (2, 27) and whereof the end lugs (21; 41, 42) are taken from both side walls (3, 4; 28, 29), as the case may be.

8. A packing according to claim 7, **characterised in that** it comprises a piece of material (14, 35) whereof the covering flap (20, 40) and the end lugs (21; 41, 42) are positioned in order to match the pick-up cut-outs (24, 45) that are provided in the bottom (2, 27) and in the side walls (3, 4; 38, 29), to form adjustment members for stacking operation.

9. A packing according to any of the claims 3 to 8, **characterised in that** it comprises a square or rectangular bottom (2, 27) whereof two opposite sides are extended by two first side walls (3, 4; 28, 29) fitted with side rabbets (10, 34) and linked by the piece of material (14, 35), and whereof two other sides are extended by flaps (8, 32) intended to form the other two side walls, or portions of side walls, which side walls are interconnected with said side rabbets (10, 34) that extend said first side walls (3, 4; 28, 29).

10. A method for packing product(s) using a cardboard blank or a blank of similar material according to claim 2, **characterised in that** it consists in:
- taking at least one piece of material (14, 35) from said blank of cardboard or similar material (1, 26);
- conferring volume to said blank (1, 26) on the product(s) (24) to be packaged, then
- assembling the upper rims of two side walls (3, 4; 28, 29) using said piece of material (14, 35), which piece enables to terminate the partition of said product(s) (24).

11. A method for packing product(s) using a cardboard blank or a blank of similar material according to claim 2, **characterised in that** it consists in:
- taking at least one piece of material (14, 35) from said blank of cardboard or similar material (1, 26);
- conferring volume to said blank (1, 26) on the product(s) (24) to be packaged,
- inserting the product(s) (24) to be packaged through the upper opening of the packing thus formed, then
- assembling the upper rims of two side walls (3, 4; 28, 29) using said piece of material (14, 35), which piece enables to terminate the partition of said product(s) (24).

## Patentansprüche

1. Verfahren zum Herstellen einer Verpackung aus einem Zuschnitt aus Karton oder einem ähnlichen Material zum Verpacken von Produkten, welche Verpackung ein Bodenelement, mindestens zwei Seitenwände und mindestens eine Abdeckung, die ein Deckelelement bildet, umfasst, wobei das Verfahren darin besteht, mindestens ein Materialstück (14, 35) aus dem Zuschnitt (1, 26) aus Karton oder einem ähnlichen Material zu entnehmen, nach dem Auffalten des Zuschnittes (1, 26) dann das Materialstück (14, 35) zu verwenden, um die oberen Ränder von zwei Seitenwänden (3, 4; 28, 29) der Verpackung miteinander zu verbinden und somit eine Abdeckung für die verpackten Produkte zu bilden.

2. Zuschnitt aus Karton oder einem ähnlichen Material zur Durchführung des Verfahrens nach Anspruch 1, welcher Zuschnitt mit mindestens einem Materialstück (14, 35) versehen ist, das teilweise ausgeschnitten oder durch Vorschnittlinien begrenzt ist, welches Materialstück (14, 35) aus einem Mittelteil (20, 40) gebildet ist, welches dazu bestimmt ist, die Abdeckung der verpackten Produkte zu bilden und an jedem seiner Enden durch Verbindungsstreifen (21; 41, 42) verlängert ist, die durch Faltlinien (22; 43, 44) verbunden sind.

3. Verpackung aus Karton oder einem ähnlichen Material, erhalten durch Auffalten des Zuschnittes aus Karton oder einem ähnlichen Material nach Anspruch 2, welche Verpackung mindestens ein Materialstück (14, 35) umfasst, das aus dem Zuschnitt aus Karton oder einem ähnlichen Material (1, 26) entnommen wurde, welches Materialstück (14, 35) eine Abdeckung (20, 40) umfasst, die mit Endstreifen (21; 41, 42) versehen ist, die durch Faltlinien (22; 43, 44) verbunden sind, welche Endstreifen fest verbunden oder dazu bestimmt sind, jeweils mit einer der Seitenwände (3, 4; 28, 29) fest verbunden zu sein, wobei die Faltlinien (22; 43, 44) auf Höhe des oberen Randes der Seitenwände (3, 4; 28, 29) angeordnet sind.

4. Verpackung nach Anspruch 3, **dadurch gekennzeichnet, dass** sie einen Boden (2, 27) umfasst, von dem sich mindestens zwei einander gegenüberstehende Seitenwände (3, 4; 28, 29) erstrecken, und dass sie mindestens ein Materialstück (14, 35) umfasst, das die Verbindung der gegenüberstehenden Seitenwände (3, 4; 28, 29) gewährleistet, welches Materialstück (14, 35) zumindest teilweise aus dem Boden (2, 27) und/oder mindestens einer der Seitenwände (3, 4; 28, 29) ausgeschnitten ist.

5. Verpackung nach einem der Ansprüche 3 oder 4, **dadurch gekennzeichnet, dass** sie ein Materialstück (14) umfasst, das vollständig aus dem Boden (2) und/oder mindestens einer der Seitenwände (3, 4) ausgeschnitten ist, welches Materialstück (14) die Abdeckung (20) umfasst, die seitlich durch zwei Endstreifen (21) verlängert ist, die mit den Seitenwänden (3, 4) verbindbar sind.

6. Verpackung nach einem der Ansprüche 3 oder 4, **dadurch gekennzeichnet, dass** sie ein Materialstück (35) umfasst, das teilweise aus dem Zuschnitt (26) ausgeschnitten ist, der an eine der Seitenwände (29) durch eine Anschlusslinie (37) angrenzt, welches Materialstück (35) eine Abdeckung (40) umfasst, die durch einen Endstreifen (42) verlängert ist, der mit der anderen Seitenwand (28)fest verbindbar ist.

7. Verpackung nach einem der Ansprüche 5 oder 6, **dadurch gekennzeichnet, dass** sie ein Materialstück (14, 35) umfasst, dessen Abdeckung (20, 40) auf der gesamten Länge des Bodens (2, 27) herausgenommen ist und, je nach Anwendungsfall, dessen Endstreifen (21; 41, 42) an den beiden Seitenwänden (3, 4; 28, 29) herausgenommen sind.

8. Verpackung nach Anspruch 7, **dadurch gekennzeichnet, dass** sie ein Materialstück (14, 35) umfasst, dessen Abdeckung (20, 40) und Endstreifen (21; 41, 42) in Übereinstimmung mit den herausgenommenen Ausschnitten (25, 45) positioniert sind, die im Boden (2, 27) und den Endwänden (3, 4; 28, 29) vorgesehen sind, um Positionierelemente beim Stapeln zu bilden.

9. Verpackung nach einem der Ansprüche 3 bis 8, **dadurch gekennzeichnet, dass** sie einen quadratischen (2, 27) oder rechteckigen Boden umfasst, dessen beide gegenüberliegende Seiten durch zwei erste Seitenwände (3, 4; 28, 29) verlängert sind, die mit seitlichen Umschlagklappen (10, 34) versehen und durch das Materialstück (14, 35) verbunden sind, und dessen beide anderen Seiten durch Klappen (8, 32) verlängert sind, die dazu bestimmt sind, die beiden anderen Seitenwände oder Abschnitte von Seitenwänden zu bilden, die mit den seitlichen Umschlagklappen (10, 34), die die ersten Seitenwände (3, 4; 28, 29) verlängern, fest verbunden sind.

10. Verfahren zum Verpacken von Produkten mit Hilfe eines Zuschnittes aus Karton oder einem ähnlichen Material nach Anspruch 2, **dadurch gekennzeichnet, dass** es aus folgenden schritten bestecht:
- Herausnehmen mindestens eines Materialstückes (14, 35) aus dem Zuschnitt aus Karton oder einem ähnlichen Material (1,26),
- Auffalten des Zuschnittes (1, 26), um das bzw. die Produkt(e) (24), die verpackt werden sollen, sodann
- Verbinden der oberen Ränder von zwei Seitenwänden (3, 4; 28, 29) mit Hilfe des Materialstücks (14, 35), welches es ermöglicht, die Umschließung des bzw. der Produkte(s) (24) zu beenden.

11. Verfahren zum Verpacken von Produkten mit Hilfe eines Zuschnittes aus Karton oder einem ähnlichen Material nach Anspruch 2, **dadurch gekennzeichnet, dass** es aus folgenden schritten bestecht:
- Herausnehmen mindestens eines Materialstückes (14, 35) aus dem Zuschnitt aus Karton oder einem ähnlichen Material (1, 26),
- Auffalten des Zuschnittes aus Karton oder einem ähnlichen Material (1, 26),
- Einbringen des bzw. der Produkt(e) (24), die verpackt werden sollen, durch die obere Öffnung der auf diese Weise gebildeten Verpackung, sodann
- Verbinden der oberen Ränder von zwei der Seitenwände (3, 4; 28, 29) der Verpackung mit Hilfe des Materialstücks (14, 35), welches es ermöglicht, die Umschließung des bzw. der Produkte(s) (24) zu beenden.
